# FASCICULE DE BREVET EUROPEEN

(11) **EP 0 461 947 B1**
(45) Date de publication et mention de la délivrance du brevet: **12.01.1994**
(21) Numéro de dépôt: 91401405.5
(22) Date de dépôt: 30.05.1991
(51) Int. Cl.: B65D 71/26

(54) **Dispositif d'emballage pour groupe d'objets**
Verpackungsvorrichtung für Gruppe von Objekten
Packaging device for group of articles

(30) Priorité: 14.06.1990 FR 9007400
(43) Date de publication de la demande: 18.12.1991
(73) Titulaire: COMPAGNIE GERVAIS DANONE, 92300 Levallois Perret (FR)
(72) Inventeur: Georgeault, Pierre, F-92340 Bourg la Reine (FR); Sureau, Eric, F-94260 Fresnes (FR)
(74) Mandataire: Orès, Bernard

(56) Documents cités:
- EP-A- 0 277 030
- US-A- 3 498 449

## Description

La présente invention est relative à un dispositif d'emballage pour groupe d'objets, comme des récipients, en particulier mais non exclusivement des pots de yaourts en verre.

Les techniques actuellement mises en oeuvre pour la fabrication de yaourts comprennent, après le remplissage des récipients comme des pots en verre par du lait, des ferments et autres matières premières de base, le conditionnement des récipients dans un emballage en carton qui les maintient assemblés tout au long du cycle de fabrication, lequel comporte un chauffage en étuve suivi d'un refroidissement en chambre froide, ce même emballage en carton servant à la présentation à la vente et au transport par le consommateur du lieu de vente jusqu'à sa table.

Dans certains emballages connus, obtenus par pliage et collage de flans de carton prédécoupés, les pots sont maintenus serrés les uns contre les autres afin d'éviter qu'ils ne se cassent ou ne se fêlent en s'entrechoquant. Ce serrage qui empêche l'air de refroidissement de circuler de manière homogène autour des pots lors du passage en chambre froide, -où les pots sont groupés en ensembles palettisés de volume très important par rapport à celui d'un pot individuel-, entraîne des difficultés de fabrication, notamment en ce qui concerne la durée du passage des palettes de pots de yaourt au travers de la chambre froide dans laquelle lesdits pots sont amenés après maturation.

Dans d'autres emballages connus, par exemple par EP-A-0 277 030, des récipients en matière plastique de rangées consécutives se touchent par leur couvercle de sorte que le dispositif ne convient pas au conditionnement de pots en verre, alors que les emballages décrits dans US-A-3 498 449 ne permettent pas d'accommoder des pots dont les cotes sont définies avec une certaine tolérance, qui peut atteindre 1,5 mm pour des pots de yaourt en verre d'un diamètre de 50 mm, d'une part, et d'autre part, se prêtent mal à une saisie sans précaution particulière par le consommateur.

La présente invention s'est donc donnée pour but de fournir un dispositif d'emballage pour groupe d'objets qui maintienne lesdits objets assemblés sans contact des uns avec les autres, tout en évitant qu'ils ne risquent de s'entrechoquer et, par suite, ne se brisent lorsque ces objets sont des pots en verre.

C'est, aussi, un but de l'invention de fournir un tel emballage qui permette de s'affranchir, sans difficultés, des différences de cotes que présentent les objets à emballer et qui peuvent être importantes dans le cas de pots en verre.

C'est, encore, un but de l'invention de fournir un tel emballage qui permette la manipulation sans risque du groupe d'objets emballés, en particulier dans le cas de pots en verre, en éliminant le danger de voir un ou des pots s'échapper de l'emballage lors de leur préhension par un utilisateur ou consommateur.

C'est, enfin, un but de l'invention de fournir un tel emballage qui soit de fabrication et de mise en oeuvre simples et rapides et donc de faible prix de revient.

Pour résoudre les problèmes posés, l'invention propose un dispositif d'emballage pour un groupe d'objets sensiblement identiques disposés sur plusieurs rangées, ledit emballage comprenant :
- une partie supérieure ;
- un fond sur lequel est érigée une poutre séparant les conteneurs et qui présente une face frontale parallèle au fond, deux joues sensiblement perpendiculaires au fond et des paires de languettes s'étendant sensiblement parallèlement dans le plan du fond et entre lesdites joues, avec des vides ménagés dans ces dernières et dans la face frontale à sa jonction avec les joues ;
- deux faces latérales reliant la partie supérieure et le fond pour donner au dispositif réalisé à partir d'un flan de carton ou matériau analogue une forme d'étui tubulaire, ledit dispositif étant caractérisé en ce qu'il comporte des volets issus des joues et articulés le long des bords des vides de ces dernières.

Selon une autre caractéristique de l'invention, la longueur des volets est supérieure à la hauteur des joues.

Selon encore une autre caractéristique de l'invention, la partie supérieure du dispositif comporte deux panneaux superposés se recouvrant sensiblement sur la plus grande partie de leurs surfaces, solidarisés l'un avec l'autre par collage, le panneau de cette partie supérieure qui se trouve au contact des objets à emballer étant pourvu de taquets orientés vers le fond, perpendiculairement à la surface du panneau, et profilés de manière à s'encliqueter sous les bords supérieurs des objets à emballer.

Selon un mode d'exécution préféré de l'invention, les faces latérales du dispositif sont formées chacune de deux panneaux faisant un angle obtus entre eux.

L'invention a encore pour objet un flan sensiblement rectangulaire, en carton ou autre matériau analogue susceptible d'être plié et capable de supporter les conditions de traitement auxquelles doivent être soumis les objets à emballer, ledit flan comportant deux premières paires de lignes de pliage transversales définissant le fond, les faces latérales et le dessus de l'emballage, de premiers évidements au niveau desdites premières lignes de pliage, deux secondes paires de lignes de pliage transversales pour la formation d'une poutre sur le fond de l'emballage, des découpures entre les secondes paires de lignes de pliage définissant des paires de languettes et de seconds évidements de la poutre, ledit flan étant caractérisé en ce qu'il est découpé entre les secondes paires de lignes de pliage suivant des paires de volets articulés sur des lignes de rainage longitudinales ménagées de part et d'autre desdites languettes.

Suivant une autre caractéristique de l'invention ledit flan est également ajouré entre les languettes et les seconds évidements disposés sur les lignes de pliage définissant la face frontale de la poutre.

Suivant encore une autre caractéristique de l'invention, les deux lignes de pliage définissant le dessus du dispositif sont placées à des distances telles des extrémités du flan qu'après formation de la poutre, et des faces latérales, ces parties d'extrémité, du flan se recouvrent l'une l'autre sensiblement sur toute la largeur du dispositif d'emballage.

Suivant une autre caractéristique de l'invention, le flan comporte entre l'une de ses extrémités longitudinales et la ligne de pliage la plus proche de celle-ci des découpes profilées limitant des taquets mis en place par rabattement autour de courts segments de rainage dirigés sensiblement perpendiculairement aux lignes de pliage.

L'invention sera bien comprise par la description qui suit, faite en référence au dessin annexé dans lequel :
la figure 1 est une vue en plan d'un flan d'emballage selon l'invention ;
les figures 2 et 3 sont des vues en perspective du flan de la figure 1 en cours de pliage ;
la figure 4 est une vue en bout d'un dispositif d'emballage selon l'invention ;
la figure 5 est une vue de dessous suivant la direction de la flèche X de la figure 4, d'un dispositif d'emballage conforme à l'invention ; et
la figure 6 est une vue partielle en plan, d'un autre flan d'emballage selon l'invention.

Un dispositif selon l'invention pour l'emballage d'un groupe d'objets, -par exemple et sans qu'aucun caractère limitatif ne soit attaché à cette indication des pots de yaourt en verre groupés en deux rangées d'au moins deux pots chacune- est montré sur la figure 4 où il est désigné par la référence EM. Pour la réalisation d'un tel dispositif (dont seuls les deux pots P1, P2 d'une paire sont visibles sur la figure 4) l'invention propose un flan 100, figure 1, dans le cas de deux paires de pots ou un flan 101 illustré partiellement en plan sur la figure 6 dans le cas de huit pots et non plus de quatre. Un tel dispositif d'emballage, dont la structure générale est celle d'un étui tubulaire enfermant les objets à emballer, comprend ainsi un fond 1, une partie supérieure ou couvercle 2, et des faces latérales 3 et 4 limitées par les bords longitudinaux 100ₐ, 100_{b}, les bords transversaux 100_{c}, 100_{d} du flan 100, d'une première part, et des lignes qui seront explicitées ci-après, de seconde part.

De premiers évidements 5 et 6, bien visibles sur les figures 1, 2, 3 et 6, sont ménagés au niveau des lignes de pliage A, B, C, D, entre le fond et les deux faces latérales d'une part, et le couvercle et lesdites faces latérales d'autre part.

Dans la forme de réalisation décrite et représentée, le fond 1 du dispositif assemblé comporte deux panneaux plats 1A, 1B de forme générale rectangulaire, munis de languettes a, b, respectivement, les deux languettes a du panneau 1A étant collées avec les languettes b, du panneau 1B. Dans la condition assemblée du dispositif, également, une poutre 9 est érigée dans la partie médiane du fond 1, en saillie par rapport au plan des panneaux 1A, 1B, en direction du couvercle 2 ; la poutre d'allure générale parallélépipédique est ainsi constituée d'une face frontale 10 parallèle au couvercle 2 et aux panneaux 1A, 1B du fond et de deux joues 11, 12 sensiblement perpendiculaires à la face frontale 10. Cette dernière présente, sur ses deux bords de grande dimension formés par des lignes de pliage H et G, respectivement, des échancrures courbes 13 en nombre correspondant à celui des objets à emballer. Les joues 11 et 12, qui sont elles aussi limitées par les lignes de pliage H et G, d'une part, et par des lignes de pliage parallèles K et L, d'autre part, sont constituées de parties discontinues 14, 15, 16 séparées par les vides 19, figure 2, laissés par les languettes a, b lorsque le flan est plié autour des lignes de pliage H, G, K, L, pliage qui laisse dans le plan initial du flan qui forme le fond les languettes a, b qui sont alors amenées en superposition partielle, comme montré sur la figure 4 puis collées ou autrement solidarisées entre elles pour établir la poutre 9 et le fond 1.

Ce dernier est ainsi d'une pièce avec la poutre 9 qui se comporte comme un élément assurant une double fonction : rigidification du fond et maintien des pots P écartés les uns des autres transversalement pour permettre d'assurer une bonne circulation de l'air remplissant la chambre froide lorsque les pots de yaourt et leur emballage y sont amenés après maturation.

Entre leurs parties 14, 15 et 15, 16, chacune des joues 11, 12 de la poutre 9 comporte deux paires de volets 31, 32, et 31', 32', respectivement, symétriques par rapport à leur bord commun 109, 109', les volets 32 étant articulés sur toute la hauteur de bords ou lignes de rainage 110, 110' de la partie 15 et les volets 31, 31' sur toute la hauteur de bords ou lignes de rainage intérieurs 111, 111' des parties 14 et 16. Les deux volets de chaque paire sont, en outre, limités par un bord incurvé 18 et un bord incurvé 21 qui se prolonge par un segment 20 qui constitue un des bords des languettes a et b et est parallèle aux bords d'articulation 110, 110' et 111, 111' des volets ; dans la condition initiale du flan, à plat, celui-ci présente ainsi des ajours 7 régnant entre les bords d'extrémité libre des languettes a et b tandis qu'entre les échancrures 13 et les bords 18 sont ménagés de seconds évidements, 8, sensiblement en forme de croissant. Chaque volet, qui est ainsi quelque peu en forme de Γ est aussi limité par un bord de courte dimension, 35, orthogonal au bord 20 et qui, dans la condition initiale du flan est dans l'alignement des lignes K et L.

La partie supérieure 2 du dispositif selon l'invention est constituée de deux panneaux plats 22, 23 rabattus lors de la fabrication du dispositif autour des lignes de rainage C et D, respectivement, les panneaux étant ensuite collés l'un sur l'autre. Le panneau 22, intérieur au dispositif d'emballage, est légèrement plus court que le panneau extérieur 23 et est pourvu de deux découpes profilées quelque peu en forme de "marteau" qui définissent deux taquets 41, 42 lorsque la matière du flan limitée par ces découpes est enfoncée vers l'intérieur du dispositif d'emballage, par pliage autour de courts segments de rainage 41a et 42a, respectivement. Dans la condition d'assemblage les taquets 41 et 42 sont sensiblement verticaux, orientés vers la poutre 9 et profilés de manière à s'encliqueter sous les cols 60 des pots P. Ces taquets concourent au maintien des pots P par leurs parties supérieures, le maintien des pots P en partie inférieure étant assuré par les évidements 6 ainsi que par la poutre dans laquelle les paires de volets articulés 31, 32, 31', 32' permettent d'absorber les variations dimensionnelles d'un pot à l'autre sans que le maintien des pots en soit affecté. Ces volets ont une longueur (mesurée entre leur bord 35 et le point le plus distant de leur bord 18) qui est supérieure à la distance séparant les lignes de pliage L et H ou G et K, c'est-à-dire à la hauteur des joues 11 et 12 lorsque la poutre est érigée ; dans la condition montée du dispositif d'emballage, ils remplissent partiellement les vides 19 laissés libres par les languettes a et b et agissent ainsi d'une part à la façon "d'amortisseurs" et, d'autre part, contribuent à la rigidité de la poutre 9 en formant des "nervures" d'arc-boutement.

Les faces latérales 3 et 4 du dispositif d'emballage sont chacune formées de deux panneaux contigus, respectivement un panneau court 71 et un panneau long 81, adjacents au panneau de fond 1A et un panneau court 72 et un panneau long 82, adjacents au panneau 1B, lesdits panneaux étant réunis entre eux, aux panneaux 1A et 1B ainsi qu'aux panneaux 22 et 23 du couvercle par les lignes de rainage E, B, F, A, et D, C, respectivement, grâce auxquelles l'emballage est adapté à la forme des pots P₁, P₂ à emballer.

Le dispositif selon l'invention assure un bon maintien des pots en verre P dont les cotes peuvent varier dans une mesure relativement large, de l'ordre de 1 à 2 mm par rapport au diamètre maximal de l'ordre de 50 mm, tout en permettant une bonne circulation de l'air de refroidissement. L'absence de discontinuité de son couvercle éliminant tout risque de casse lorsque le "pack" est saisi par ledit couvercle et le bon maintien latéral des pots en fait aussi un excellent emballage de présentation à la vente et de transport manuel des yaourts par le consommateur.

Le dispositif d'emballage illustré sur les figures 4 et 5 est réalisé à partir d'un flan de carton 100 pourvu de vides, d'ajours, d'évidements, de découpes et de lignes de pliage tel qu'illustré sur les figures 1, 2 et 3 où l'on a ombré tous les ajours et évidements 5, 6, 7 et 8, pour mieux les distinguer des parties découpées mais non évidées servant à la formation des taquets et volets. Sur ces figures les lignes et segments de pliage ou de rainage sont par convention représentés en pointillés pour mieux les distinguer des lignes de découpe.

Pour mettre en oeuvre le flan d'emballage selon l'invention, on procède d'abord à la formation de la poutre 9, comme montré schématiquement sur les figures 2 et 3, puis les pots P sont mis en place et les faces 3 et 4 du dispositif formées par pliage autour des lignes A, B, E et F. La première partie 22 du couvercle est alors formée par pliage autour de la ligne C et les taquets 41, 42 sont mis en place par rabattement vers l'intérieur autour des segments de rainage 41ₐ, 42ₐ ménagés à leurs pieds. Enfin, la partie 23, préencollée, est rabattue autour de la ligne de rainage D sur la partie 22.

La figure 6 est une vue partielle d'un flan suivant l'invention adapté à l'emballage non plus de quatre mais de huit pots. Ce flan 101 ne diffère de celui des figures 1, 2, 3 que par le fait qu'il réunit en un flan unique deux flans tel que celui décrit précédemment, seule une partie, correspondant à la partie inférieure du couvercle est illustrée ici, avec les mêmes références que celles de la réalisation précédente marquée de l'indice "'". Il est ainsi possible en répétant plusieurs fois les découpes, évidements, lignes et segments de pliage de réaliser des flans pour l'emballage de douze ou seize pots selon les desiderata de la pratique.

## Revendications

1. Dispositif d'emballage pour un groupe d'objets sensiblement identiques disposés sur plusieurs rangées, comportant :
- une partie supérieure (2) ;
- un fond (1) sur lequel est érigée une poutre (9) séparant lesdits objets et qui présente une face frontale (10) parallèle au fond, deux joues (11, 12) sensiblement perpendiculaires au fond et des paires de languettes (a, b) s'étendant sensiblement parallèlement dans le plan du fond et entre lesdites joues, avec des vides (19) ménagés dans ces dernières et dans la face frontale à sa jonction avec les joues ; et
- deux faces latérales (3, 4) reliant la partie supérieure (2) et le fond (1) pour former une structure tubulaire à l'intérieur de laquelle les objets (P) sont maintenus,
caractérisé en ce qu'il comporte des volets (31, 32 ; 31', 32') issus des joues (11, 12) et articulés le long des bords (110, 111 ; 110', 111') des vides (19) de ces dernières.

2. Dispositif d'emballage selon la revendication 1, caractérisé en ce que la longueur des volets (31, 32; 31', 32') est supérieure à la largeur (ou hauteur) des joues (11, 12).

3. Dispositif d'emballage selon la revendication 1 ou la revendication 2, caractérisé en ce que la partie supérieure (2) comporte deux panneaux (22, 23) superposés se recouvrant sensiblement sur la plus grande partie de leurs surfaces, et solidarisés l'un de l'autre par collage, le panneau (22) du couvercle qui se trouve au voisinage des objets (P) étant pourvu de taquets (41, 42) orientés vers le fond (1) perpendiculairement à la surface des panneaux et profilés de manière à s'encliqueter sous les bords supérieurs (60) des objets (P).

4. Dispositif d'emballage selon l'une quelconque des revendications précédentes, caractérisé en ce que lesdites faces latérales (3, 4) sont formées chacune de deux panneaux (71, 81 ; 72, 82) faisant un angle obtus entre eux.

5. Flan en carton ou autre matériau analogue susceptible d'être plié et capable de supporter les conditions de traitement auxquelles doivent être soumis les objets à emballer, ledit flan comportant deux premières paires de lignes de pliage transversales (A, B, C, D) définissant le fond ( 1), les faces latérales (3, 4) et la partie supérieure (2) d'un dispositif d'emballage, de premiers évidements (5, 6) au niveau desdites premières lignes de pliage, deux secondes paires de lignes de pliage transversales (G, K et L, H) pour la formation d'une poutre (9) sur le fond du dispositif d'emballage, des découpures entre les secondes paires de lignes pliage définissant des paires de languettes (a, b) et de seconds évidements (8) de la poutre, caractérisé en ce qu'il est découpé entre les secondes paires de lignes de pliage suivant des paires de volet (31, 32 ; 31', 32') articulés sur des lignes de rainage longitudinales (110, 111 ; 110', 111') ménagées de part et d'autre desdites languettes (a, b).

6. Flan selon la revendication 5, caractérisé en ce qu'il présente des ajours (7) entre les languettes (a, b) et les seconds évidements (8) disposés sur les lignes de pliage (G, H) définissant la face frontale (10) de la poutre (9).

7. Flan selon l'une des revendications 5 et 6, caractérisé en ce que les deux lignes de pliage (C, D) définissant la partie supérieure (2) du dispositif d'emballage sont placées à des distances telles des extrémités (100c, 100d) du flan qu'après formation de la poutre (9), du fond (1) et des faces latérales (3, 4), les deux parties (22, 23) du flan se recouvrent l'une l'autre.

8. Flan selon l'une quelconque des revendications 5 à 7, caractérisé en ce qu'il comporte entre l'une de ses extrémités longitudinales (100c) et la ligne (C) de pliage la plus proche de celle-ci de courts segments de rainage (41a, 42a) dirigés sensiblement perpendiculairement aux lignes de pliage et associés à des découpes profilées limitant des taquets (41, 42).

## Patentansprüche

1. Verpackungsvorrichtung für eine Gruppe von im wesentlichen identischen, in mehreren Reihen angeordneten Objekten, die aufweist:
- einen Oberteil (2);
- einen Boden (1), an welchem ein Trägerstück (9) errichtet ist, welches diese Objekte voneinander trennt und eine parallel zum Boden verlaufende Stirnfläche (10), zwei im wesentlichen normal auf den Boden stehende Seitenteile (11, 12) und zwei im wesentlichen parallele Laschen (a, b) aufweist, welche sich in der Ebene des Bodens und zwischen den Seitenteilen erstrecken, wobei in diesen letzteren und in der Stirnfläche, im Bereich ihrer Verbindung mit den Seitenteilen Ausnehmungen (19) vorgesehen sind, und
- zwei Seitenflächen (3, 4), welche den Oberteil (2) und den Boden (1) miteinander verbinden, um eine hohle Struktur zu bilden, in deren Innenraum die Objekte (P) enthalten sind,
**dadurch gekennzeichnet,** **daß** sie Klappen (31, 32; 31', 32') aufweist, die von den Seitenteilen (11, 12) ausgehen und entlang der Länge von Berandungen (110, 111; 110', 111') der Ausnehmungen (19) der letzteren angelenkt sind.

2. Verpackungsvorrichtung nach Anspruch 1, **dadurch gekennzeichnet, daß** die Länge der Klappen (31, 32; 31', 32') größer als die Breite (oder Höhe) der Seitenteile (11, 12) ist.

3. Verpackungsvorrichtung nach Anspruch 1 oder Anspruch 2, **dadurch** **gekennzeichnet, daß** der Oberteil (2) zwei übereinander liegende Platten (22, 23) aufweist, welche einander im wesentlichen über den größten Teil ihrer Flächen überdecken und miteinander verklebt sind, wobei die Platte (22) der Abdeckung, welche den Objekten (P) benachbart ist, mit Nasen (41, 42) versehen ist, die normal zur Oberfläche der Platten in Richtung Boden (1) ausgerichtet und so profiliert sind, daß sie unterhalb der oberen Ränder (60) der Objekte (P) einhaken.

4. Verpackungsvorrichtung nach einem der vorigen Ansprüche, **dadurch** **gekennzeichnet,** **daß** jede der Seitenflächen (3, 4) aus zwei Platten (71, 81; 71', 81') gebildet ist, welche zueinander in einem stumpfen Winkel stehen.

5. Zuschnitt aus Karton oder einem anderen analogen Material, welcher gefaltet werden kann und jenen Bedingungen standhält, denen die zu verpackenden Objekte ausgesetzt sind, wobei dieser Zuschnitt aufweist: zwei erste transversale Paare von Faltlinien (A, B, C, D), welche den Boden (1), die Seitenflächen (3, 4) und den Oberteil (2) einer Verpackungsvorrichtung festlegen, erste Ausnehmungen (5, 6) auf Höhe dieser ersten Faltlinien, zwei zweite Paare von Faltlinien (G, K und L, H) zur Bildung eines Trägerstückes (9) über dem Boden der Verpackungsvorrichtung, Ausschnitte zwischen den zweiten Paaren von Faltlinien, welche Laschen (a, b) bilden, und zweite Ausnehmungen (8) des Trägerstückes, **dadurch** **gekennzeichnet, daß** er zwischen den zweiten Paaren von Faltlinien entlang von Klappenpaaren (31, 32; 31', 32') ausgeschnitten ist, die an zu beiden Seiten der Laschen (a, b) vorgesehenen Längsfalzen (110, 111; 110', 111') angelenkt sind.

6. Zuschnitt nach Anspruch 5, **dadurch gekennzeichnet, daß** er zwischen den Laschen (a, b) und den zweiten Ausnehmungen (8) Durchbrüche (7) aufweist, wobei die Ausnehmungen (8) an den Faltlinien (G, H), welche die Stirnseite des Trägerstückes (9) festlegen, angeordnet sind.

7. Zuschnitt nach einem der Ansprüche 5 oder 6, **dadurch gekennzeichnet, daß** die zwei Faltlinien (C, D), die den Oberteil (2) der Verpackungsvorrichtung festlegen, in Abstand von den Enden (100c, 100d) des Zuschnittes angeordnet sind, sodaß die zwei Teile (22, 23) des Zuschnittes nach Bildung des Trägers (9), des Bodens (1) und der Seitenflächen (3, 4) einander überdecken.

8. Zuschnitt nach einem der Ansprüche 5 bis 7, **dadurch gekennzeichnet, daß** er zwischen einem seiner Längsenden (100c) und der am nächsten gelegenen Faltlinie (C) kurze Falzabschnitte (41a, 42a) aufweist, die im wesentlichen normal auf die Faltlinie ausgerichtet und profilierten Ausschnitten zugeordnet sind, welche Nasen (41, 42) begrenzen.

## Claims

1. Packaging for a group of substantially identical articles disposed in a plurality of rows, the packaging comprising:
a top portion (2);
a bottom (1) on which a beam (9) is erected separating said articles and having a web (10) parallel to the bottom, two flanges (11, 12) substantially perpendicular to the bottom, and pairs of tongues (a, b) extending substantially parallel in the plane of the bottom between said flanges, with gaps (19) being formed in the flanges and in the web where it joins the flanges; and
two side faces (3, 4) connecting together the top portion (2) and the bottom (1) to form a tubular structure in which the articles (P) are held;
the packaging being characterized in that it includes flaps (31, 32; 31', 32') extending from the flanges (11, 12) and hinged along the edges (110, 111; 110', 111') of the gaps (19) therein.

2. Packaging according to claim 1, characterized in that the length of the flaps (31, 32; 31', 32') is greater than the width (or height) of the flanges (11, 12).

3. Packaging according to claim 1 or claim 2, characterized in that the top portion (2) includes two superposed panels (22, 23) that overlap substantially over the major portion of their large surfaces, and secured to each other by gluing, the panel (22) of the cover that is adjacent to the articles (P) being provided with catches (41, 42) extending towards the bottom (1) perpendicularly to the surface of the panels and shaped so as to engage beneath the top edges (60) of the articles (P).

4. Packaging according to any preceding claim, characterized in that each of said side faces (3, 4) is formed of two panels (71, 81; 72, 82) that are at an obtuse angle to each other.

5. A blank of card or other analogous material suitable for being folded and being capable of withstanding the treatment conditions to which the articles to be packaged are to be subjected, said blank including two first pairs of transverse fold lines (A, B, C, D) defining the bottom (1), the side faces (3, 4), and the top portion (2) of the packaging, first voids (5, 6) level with said first fold lines, two second pairs of transverse fold lines (G, L and L, H) for forming a beam (9) on the bottom of the packaging, cutouts between the second pairs of fold lines defining pairs of tongues (a, b), and second voids (8) in the beam, the blank being characterized in that it is cut between the second pairs of fold lines around pairs of flaps (31, 32; 31', 32') hinged to longitudinal score lines (110, 111; 110', 111') formed on either side of said tongues (a, b).

6. A blank according to claim 5, characterized in that it has openings (7) between the tongues (a, b) and the second voids (8) disposed on the fold lines (G, H) defining the web (10) of the beam (9).

7. A blank according to claim 5 or 6, characterized in that the two fold lines (C, D) defining the top portion (2) of the packaging are placed at such distances from the ends (100c, 100d) of the blank that after formation of the beam (9), the bottom (1), and the side faces (3, 4), the two portions of the blank overlap each other.

8. A blank according to any one of claims 5 to 7, characterized in that between one of its longitudinal edges (100c) and the fold line (C) closest thereto, it includes short score segments (41a, 42a) directed substantially perpendicularly to the fold lines and associated with shaped cutouts that define catches (41, 42).
